# EUROPÄISCHE PATENTSCHRIFT

(11) **EP 1 740 475 B1**
(45) Veröffentlichungstag und Bekanntmachung des Hinweises auf die Patenterteilung: **08.08.2007**
(21) Anmeldenummer: 05744809.4
(22) Anmeldetag: 29.04.2005
(51) Int. Cl.: B65D 30/10, B65D 33/25

(54) **SEITENFALTENBEUTEL**
BAG WITH LATERAL FOLDS
SAC A PLIURES LATERALES

(30) Priorität: 29.04.2004 DE 202004006857 U
(43) Veröffentlichungstag der Anmeldung: 10.01.2007
(73) Patentinhaber: Bischof+Klein GmbH & Co. KG, 49525 Lengerich (DE)
(72) Erfinder: BILLER, Claus, 49479 Ibbenbüren (DE); BECKER, Andreas, 49170 Hagen (DE); HASSMANN, Detlef, 49525 Lengerich (DE)
(74) Vertreter: Bünemann, Egon
(86) Internationale Anmeldenummer: PCT/EP2005/004605
(87) Internationale Veröffentlichungsnummer: WO 2005/105592

(56) Entgegenhaltungen:
- CA-A1- 2 453 331
- DE-U1- 20 008 403
- DE-U1- 20 017 182

## Beschreibung

Die Erfindung betrifft einen Seitenfaltenbeutel aus flexibler, mehrschichtiger Folie, deren Innenschicht schweißbar ist, in einer Ausbildung gemäß dem Oberbegriff des Anspruchs 1.

Bei einem bekannten Beutel dieser Art (DE 20017182 U1) sind die Seitenfaltenhälften außenseitig entlang der oberen Randkanten verbunden, um eine Abdichtung herbeizuführen, die durch das Umfalten der Endbereiche und Festlegen der umgefalteten Endbereiche an der benachbarten Seitenfaltenhälfte zusätzlich verbessert wird.

Die Erfindung befaßt sich mit dem Problem einer weiteren Verbesserung der Abdichtung der Seitenfalten an ihren oberen Enden. Die Erfindung löst dieses Problem durch einen Seitenfaltenbeutel mit den Merkmalen des Anspruchs 1. Hinsichtlich weiterer Ausgestaltungen wird auf die Ansprüche 2 bis 4 verwiesen.

Die Einbettung der oberen Randkanten nach der Umfaltung der oberen Endbereiche der Seitenfalten in einen Schweißverbindungsbereich ist sichergestellt, daß auch dann eine vollständige und sichere Abdichtung der Seitenfalten an ihren oberen Enden eintritt, wenn kein besonderer Verschluß entlang der oberen Randkanten der Seitenfalten, sei es durch Schweißen oder durch Kleben, vorgesehen wird. Denn der Schweißverbindungsbereich bildet eine vollständige Abdichtung, die auch unabhängig von zusätzlichen Maßnahmen einen zuverlässigen Verschluß der Seitenfalten an ihren oberen Randkanten herbeiführt. Zugleich ist durch die Verbindung der Seitenfaltenbereiche mit der Beutelwand, vorzugsweise der rückseitigen Beutelwand, sichergestellt, daß die oberen Enden der Seitenfalten nicht mehr störend in den Füllraum vorspringen.

Weitere Einzelheiten und Wirkungen ergeben sich aus der nachfolgenden Beschreibung und der Zeichnung, in der zwei Ausführungsbeispiele des Gegenstands der Erfindung schematisch näher veranschaulicht sind. In der Zeichnung zeigen:
- Fig. 1: eine abgebrochene Ansicht des oberen Endbereiches eines erfindungsgemäßen Beutels,
- Fig. 2: einen Schnitt etwa nach der Linie II-II in Fig. 1,
- Fig. 3: eine Ansicht ähnlich Fig. 1 einer abgewandelten Beutelausführung,
- Fig. 4: einen Schnitt nach der Linie IV-IV in Fig. 3, und
- Fig. 5: eine Schnittdarstellung ähnlich Fig. 4 bei geöffneter Wiederverschlußeinrichtung am Kopfende des Beutels.

Die in der Zeichnung dargestellten Seitenfaltenbeutel bestehen aus einer flexiblen, mehrschichtigen, zumindest zweischichtigen Folien aus bevorzugt thermoplastischem Kunststoff. Die Innenschicht der Folie ist schweißbar und besteht beispielsweise aus einem Polyolefin wie Polyäthylen oder Polypropylen. Außenseitig können sich eine oder mehrere Schichten anschließen, die je nach den geforderten Eigenschaften von einer Metallfolie, z.B. Aluminiumfolie und/oder einer Polyesterschicht gebildet sein kann, die ihrerseits nicht schweißfähig ist, jedoch eine hohe Festigkeit und gute Bedruckbarkeit bietet.

Die dargestellten Beutel haben eine Vorderwand 1 und eine deckungsgleiche Rückwand 2 sowie zwischen diese eingelegte Seitenfalten 3,4, die sich von dem nicht dargestellten Bodenende zum Kopfende des Beutels hin erstrecken und dabei im Abstand unterhalb der oberen Randkanten 5 der Beutelwände 1,2 enden. Die Beutelwände 1,2 sind mit den Seitenfalten 3,4 sowie im von Seitenfalten freien Kopfbereich des Beutels untereinander entlang ihrer Randkanten verschweißt, und zwar durch randseitige Längsschweißnähte 6,7. Auch das Bodenende wird durch eine (nicht dargestellte) Querschweißnaht verschlossen, was vor oder nach der Befüllung des Beutels mit Füllgut erfolgen kann.

Im Bereich des Kopfendes des Beutels ist üblicherweise eine Verschlußeinrichtung vorgesehen, die von einer Schweißnaht gebildet sein kann, die vor oder nach Befüllung des Beutels mit Füllgut angebracht wird. Sie kann auch aus einer Wiederverschlußeinrichtung bestehen, die bei der Ausführung nach Fig. 1 und 2 von Druckverschlußbändern nach Art von Nut und Feder gebildet ist. Im einzelnen besteht diese Wiederverschlußeinrichtung 8 aus zwei sich über die Beutelbreite erstreckenden Verschlußbändern 9, 10, von denen das eine an der Beutelvorderwand 1 und das andere an der Beutelrückwand 2 durch Verschweißung bzw. Heißsiegeln befestigt ist. Die Verschlußbändern 9,10 tragen Verriegelungsglieder 11, die durch Druck in gegenseitigem Eingriff überführbar sind und bei entsprechendem Zug sich aus ihrem gegenseitigen Eingriff lösen.

Der obere Endbereich 12 beider Seitenfalten 3,4 ist entlang einer einwärts und schräg abwärts verlaufenden Faltkante 13 umgefaltet, wobei die Umfaltung zur vorderen Beutelwand 1 oder zur rückwärtigen Beutelwand 2 hin gerichtet sein kann. Die umgefalteten Endbereiche 12 der Seitenfalten 3,4 haben die Form eines rechtwinkligen Dreiecks und sind mit der ihnen jeweils zugewandten Hälfte der Seitenfalten 3,4 durch Verschweißen verbunden, wie dies in Fig. 2, 4 und 5 durch die schematisch wiedergegebene Schweißnaht 14 veranschaulicht ist. Ferner sind die umgefalteten Endbereiche 12 an ihrer Außenseite mit der benachbarten Beutelwand, bei dem dargestellten Ausführungsbeispielen mit der Beutelrückwand 2, verschweißt, wie das durch die ebenfalls schematisch wiedergegebene Schweißnaht 15 in Fig. 2, 4 und 5 veranschaulicht ist. Ferner ist auch ein an die umgefalteten Endbereiche 12 der Seitenfalten 3,4 angrenzender Bereich 16 der gleichseitigen Seitenfaltenhälften mit der benachbarten Beutelwand 2 flächig verschweißt, so daß die Schweißverbindungsbereiche die oberen Randkanten 17 der umgefalteten Endbereiche 12 einschließen.

Hierdurch ist sichergestellt, daß die oberen Enden der Seitenfalten 3,4 absolut dicht verschlossen sind, und zwar unabhängig davon, ob die aufeinanderliegenden Außenflächen der Seitenfalten 3,4 entlang den oberen Randkanten 17 noch zusätzlich mit einem Verschluß, beispielsweise einem Klebverschluß, versehen sind oder nicht.

Bei der in Fig. 3 bis 5 dargestellten Beutelausführung ist im Kopfbereich des Beutels eine Wiederverschlußeinrichtung 18 vorgesehen, die als dreischichtiger Verschlußstreifen ausgebildet ist, der sich über die gesamte Beutelbreite erstreckt. Die beiden Außenschichten 19,20 sind jeweils mit der Innenseite der benachbarten Beutelwand 1 bzw. 2 verschweißt, wie das durch die Schweißverbindungen 21,22 versinnbildlicht ist. Die Mittelschicht 23 besteht aus einem dauerhaftfähigen bzw. -klebfähigen Material auf Kunstharz- oder Kunststoffbasis, das durch Kohäsionsbruch in zwei Teilschichten trennbar ist, wenn auf die Mittelschicht 23 eine Zugkraft durch Auseinanderziehen der Beutelwände 1,2 ausgeübt wird. Nach Entnahme von Gut können die beiden getrennten Teilschichten durch Aufeinanderdrücken wieder zu einer geschlossenen Mittelschicht 23 zusammengefügt werden. Im übrigen entspricht die Ausführung nach den Fig. 3 bis 5 der Beutelausführung nach Fig. 1 und 2.

## Patentansprüche

1. Seitenfaltenbeutel aus flexibler, mehrschichtiger Folie, deren Innenschicht schweißbar ist, mit einem vor oder nach Befüllung des Beutels mit Füllgut geschlossenen Bodenende und einem Kopfende mit Verschlußeinrichtung, und mit zwischen den beiden die Beutelvorderwand (1) und die Beutelrückwand (2) bildenden Beutelwänden beidseits eingelegten Seitenfalten (3;4), die sich vom Bodenende zum Kopfende hin erstrecken und im Abstand unterhalb der oberen Randkanten (5) der Beutelwände (1 ;2) enden, wobei die Beutelwände (1 ;2) mit den Seitenfalten (3;4) und im seitenfaltenfreien Kopfbereich des Beutels untereinander entlang ihren Randkanten verschweißt sind, und wobei die oberen Endbereiche (12) der Seitenfalten (3;4) um eine zum Bodenende hin schräg einwärts abwärts verlaufende Faltlinie (13) zu einer Beutelwand (1;2) hin umgefaltet, die umgefalteten Endbereiche (12) an ihrer Innenseite mit der Innenseite der benachbarten Seitenfaltenhälfte verschweißt und an den kopfseitigen Randkanten (17) verschlossen sind, **dadurch gekennzeichnet, daß** die umgefalteten Endbereiche (12) der Seitenfalten an ihrer Außenseite mit der benachbarten Beutelwand flächig verschweißt sind, ein an die umgefalteten Endbereiche (12) der Seitenfalten (3;4) angrenzender Bereich (16) der Seitenfaltenhälften ebenfalls mit der benachbarten Beutelwand (1 ;2) flächig verschweißt ist, und die Schweißverbindung (14,15,16) die Randkanten (17) der umgefalteten Endbereiche (12) der Seitenfalten (3;4) einschließen.

2. Seitenfaltenbeutel nach Anspruch 1, **dadurch gekennzeichnet, daß** die Endbereiche (12) der Seitenfalten (3;4) zur Beutelrückwand (2) hin umgefaltet sind.

3. Seitenfaltenbeutel nach Anspruch 1, **dadurch gekennzeichnet, daß** am Kopfende des Beutels eine Wiederverschlußeinrichtung (8;18) vorgesehen ist, die sich im Abstand oberhalb der umgefalteten Endbereiche (12) Seitenfalten (3;4) über die Beutelbreite erstreckt.

4. Seitenfaltenbeutel nach Anspruch 3, **dadurch gekennzeichnet, daß** als Wiederverschlußeinrichtung (18) ein dreischichtiger Verschlußstreifen vorgesehen ist, dessen Außenschichten mit der Innenseite der benachbarten Beutelwände verschweißt sind und dessen Mittelschicht durch Kohäsionsbruch in zwei Teilschichten trennbar ist, die bei Aufeinanderlegen wieder in Haftverbindung übergehen.

## Claims

1. Bag with lateral folds, which bag is made of flexible, multi-layered film or foil of which the inner layer is weldable, having a bottom end which is closed before or after the filling of the bag with contents and having a head end having sealing means, and having lateral folds (3, 4) which are inserted on both sides between the walls of the bag forming the front wall (1) of the bag and its rear wall (2) and which extend from the bottom end to the head end and terminate at a distance below the top edges (5) of the walls (1, 2) of the bag, the walls (1, 2) of the bag being welded to the lateral folds (3, 4) and, in the head region of the bag to which the lateral folds do not extend, to one another along their edges, and the top end-regions (12) of the lateral folds (3, 4) being folded over towards a wall (1, 2) of the bag along a fold line (13) which extends obliquely inwards and downwards towards the bottom end, and the folded-over end-regions (12) being welded, at their inner sides, to the inner sides of the adjacent halves of the lateral folds and being sealed off at the edges (17) at the head end, **characterised in that** the folded-over end-regions (12) of the lateral folds are welded, at their outer sides, to the adjacent wall of the bag over an area, a region (16) of the halves of the lateral folds which adjoins the folded-over end-regions (12) of the lateral folds (3, 4) is likewise welded to the adjacent wall (1, 2) of the bag over an area, and the welded joint (14, 15, 16) includes the edges (17) of the folded-over end-regions (12) of the lateral folds (3, 4).

2. Bag with lateral folds according to claim 1, **characterised in that** the end-regions (12) of the lateral folds (3, 4) are folded over towards the rear wall (2) of the bag.

3. Bag with lateral folds according to claim 1, **characterised in that** there is provided at the head end of the bag a resealing means (8, 18) which extends across the width of the bag at a distance above the folded-over end-regions (12) of the lateral folds (3, 4).

4. Bag with lateral folds according to claim 3, **characterised in that** what is provided as a resealing means (18) is a three-layered sealing strip whose outer layers are welded to the inner sides of the adjacent walls of the bag and whose centre layer can be separated, by a break in cohesion, into two part-layers which again become connected by adhesion when placed against one another.

## Revendications

1. Sac à soufflets formé d'un film souple à plusieurs couches dont la couche intérieure peut être soudée, comprenant une extrémité de fond fermée avant que le sac ne soit rempli de produit et une extrémité de tête munie d'un moyen de fermeture et des soufflets (3, 4) placés des deux côtés entre les deux parois du sac formant la paroi avant (1) et la paroi arrière (2),
les soufflets s'étendent de l'extrémité côté fond à l'extrémité côté tête et se terminent à une certaine distance sous les arêtes latérales supérieures (5) des parois (1, 2),
les parois (1, 2) du sac sont soudées aux soufflets (3, 4) et dans la zone de tête sans soufflet du sac et elles sont soudées entre elles le long des arêtes latérales, et
les zones d'extrémité supérieures (12) des soufflets (3, 4) sont pliées autour d'une ligne de pliage (13) descendant en biais vers l'intérieur en direction de l'extrémité côté fond, vers une paroi de sac (1, 2), les zones repliées (12) étant soudées au niveau de leur face intérieure à la face intérieure des moitiés de plis latéraux voisines, et sont fermées au niveau des arêtes latérales (17) côté tête,
**caractérisé en ce que**
les zones d'extrémité (12), repliées des plis latéraux sont soudées en surface par leur face extérieure à la paroi voisine du sac,
une zone (16) des moitiés de soufflet, adjacente aux zones d'extrémité non repliées (12) des soufflets (3, 4), est également soudée en surface à la paroi voisine du sac (1, 2), et
la liaison soudée (14, 15, 16) comprend les bords latéraux (17) des zones d'extrémité (12) non repliées des soufflets (3, 4).

2. Sac à soufflets selon la revendication 1,
**caractérisé en ce que**
les zones d'extrémité (12) des soufflets (3, 4) sont repliées vers la paroi arrière du sac.

3. Sac à soufflets selon la revendication 1,
**caractérisé par**
un moyen de refermeture (8, 18) prévu à distance au-dessus de la zone d'extrémité repliée (12) des plis latéraux (3, 4) en s'étendant sur la largeur du sac.

4. Sac à soufflets selon la revendication 3,
**caractérisé en ce que**
le moyen de refermeture (18) est une bande de fermeture à trois couches dont les couches extérieures sont soudées à la face inférieure des parois voisines du sac et dont l'axe central peut se séparer en deux couches partielles par rupture de cohérence, ces deux couches étant juxtaposées et se remettant en liaison d'accrochage.
